# EUROPÄISCHE PATENTSCHRIFT

(11) **EP 0 327 685 B1**
(45) Veröffentlichungstag und Bekanntmachung des Hinweises auf die Patenterteilung: **03.02.1993**
(21) Anmeldenummer: 88118942.7
(22) Anmeldetag: 14.11.1988
(51) Int. Cl.: A47K 1/08

(54) **Ablagewandhalterung**
Wall bracket for a shelf
Console fixée au mur

(30) Priorität: 12.02.1988 DE 8801799 U
(43) Veröffentlichungstag der Anmeldung: 16.08.1989
(73) Patentinhaber: WENKO-WENSELAAR GMBH & CO. KG, D-40721 Hilden (DE)
(72) Erfinder: Köllner, Hanns-Joachim, D-4000 Düsseldorf-Gerresheim (DE)
(74) Vertreter: von Rohr, Hans Wilhelm, Dipl.-Phys.

(56) Entgegenhaltungen:
- FR-A- 2 387 621
- GB-A- 2 037 572

## Beschreibung

Die Erfindung betrifft eine Ablagewandhalterung für Badezimmer od. dgl. nach dem Oberbegriff von Anspruch 1.

Die Ablagewandhalterung, von der die Erfindung ausgeht (sie ist aus der Praxis bekannt), weist eine in einem unteren Bereich von der Rückwand abragende Ablagewanne und einen mit einem gewissen Abstand darüber von der Rückwand vorspringenden Abstellkasten auf. Diese Ablagewandhalterung ist für Badezimmer, Toiletten usw. bestimmt und geeignet, insbesondere für das Umfeld der Waschbecken, aber auch für das Umfeld von Badewannen oder Duschen. Auf der flachen Ablagewanne finden Kleinutensilien Platz, während in den Abstellkasten Flaschen, langgestreckte Spraydosen, Kämme, Bürsten usw. gestellt werden können. Der Abstellkasten weist Lüftungs- und/oder Ablaufdurchbrüche auf, die designerisch ansprechend gestaltet sind, so daß der gesamten Ablagewandhalterung dadurch ein ansprechendes Äußeres verliehen wird. Dieses ansprechende Äußere wird auch durch die abgerundete Kantenführung unterstrichen.

Ein Problem in der Handhabung besteht bei der bekannten Ablagewandhalterung dadurch, daß die Ablagewanne unter dem Abstellkasten angeordnet ist. Dadurch wird der Zugriff in die Ablagewanne erschwert und es ist auch nicht möglich, größere Gegenstände auf der Ablagewanne abzulegen. Schon bei einem dickeren Stück Seife auf der Ablagewanne gibt es Handhabungsprobleme. Insgesamt ist also diese Ablagewandhalterung in der Handhabung noch weiter in erheblichem Maße verbesserungsfähig.

Aus dem Stand der Technik ist ferner eine Ablagewandhalterung bekannt (GB-A 2 037 572), die ohne eine an der Wand zu befestigende Rückwand, die die Teile der Ablagewandhalterung zusammenfaßt, auskommt, nämlich mit entsprechend einzelne Halterungen aufweisenden Wandfliesen arbeitet. Das erfordert anbringungstechnisch natürlich erhebliche bauliche Maßnahmen und ist insoweit unpraktisch. Praktisch bei dieser Ablagewandhalterung ist allerdings, daß hier eine Ablagewanne und ein Abstellkasten nebeneinander angeordnet sind, so daß beide gleichermaßen von oben her zugänglich sind.

Aus weiterem Stand der Technik (FR-A 2 387 621) ist es schließlich bekannt, eine Ablagewandhalterung als einstückige, auf einen Träger aufzuhängende Platte aufzubilden.

Der Erfindung liegt die Aufgabe zugrunde, die eingangs erläuterte, bekannte Ablagewandhalterung in der Handhabung umfassend zu verbessern.

Die zuvor aufgezeigte Aufgabe ist bei einer Ablagewandhalterung mit den Merkmalen des Oberbegriffs von Anspruch 1 durch die Merkmale des kennzeichnenden Teils von Anspruch 1 gelöst.

Zunächst sind bei der erfindungsgemäßen Ablagewandhalterung die Ablagewanne und der Abstellkasten nebeneinander angeordnet. Damit wird eine größere Breite der Ablagewandhalterung realisiert, die aus ästhetischen Gründen sogar vorteilhaft ist. Ablagewanne und Abstellkasten sind gleichermaßen von oben her zugänglich, so daß Anzahl und Art der Gegenstände, die auf der Ablagewanne abgelegt werden können, wesentlich erweitert sind. Die Handhabbarkeit ist durch die integrierte Tubenhalterung verbessert.

Die große Breite der erfindungsgemäßen Ablagewandhalterung schafft die Voraussetzung dafür, sogar zwei Magnethalterungen für Seife an der Unterseite vorzusehen. Einerseits entfällt so das liegende Aufbewahren feuchter Seife, andererseits entfällt bei zwei Magnethalterungen mit zwei Seifenstücken der häufig auftretende Streit um die "eigene" Seife.

Weitere bevorzugte Ausgestaltungen der erfindungsgemäßen Ablagewandhalterung sind in den Unteransprüchen beschrieben. Im übrigen wird die Lehre der Erfindung einschließlich aller bevorzugten Ausgestaltungen und Weiterbildungen in Verbindung mit der Erläuterung eines bevorzugten Ausführungsbeispiels anhand der Zeichnung näher erläutert. In der Zeichnung zeigt
- Fig. 1: in perspektivischer Darstellung ein bevorzugtes Ausführungsbeispiel einer erfindungsgemäßen Ablagewandhalterung an der Wand im Bereich eine Badewanne in einem Badezimmer,
- Fig. 2: die Ablagewandhalterung aus Fig. 1 in einer Ansicht von vorn,
- Fig. 3: die Ablagewandhalterung aus Fig. 1 in einer Ansicht von der linken Stirnseite in Fig. 1,
- Fig. 4: die Ablagewandhalterung aus Fig. 1 in einer Ansicht von der rechten Stirnseite in Fig. 1, allerdings unter Weglassung des Abstellkastens,
- Fig. 5: die Ablagewandhalterung aus Fig. 1 in einer Ansicht von unten und
- Fig. 6: die Ablagewandhalterung aus Fig. 1 in einer Ansicht von der Rückseite.

Fig. 1 zeigt zunächst die erfindungsgemäße Ablagewandhalterung 1 in einem bevorzugten Ausführungsbeispiel, angeordnet an einer Wand 2 im Bereich einer Badewanne 3. Die Ablagewandhalterung 1 weist eine an der Wand 2 zu befestigende, im hier dargestellten Ausführungsbeispiel (Fig. 6) mit Aufhängeösen 4 und Klebeflächen 5, ggf. aber auch mit anderen Befestigungsmöglichkeiten versehene Rückwand 6 auf. Von der Rückwand 6 ragt etwa rechtwinklig ab eine Ablagewanne 7 für Pflegeprodukte, Kosmetika od. dgl. Im übrigen ist unter Einschluß eines Teils der Rückwand 6 ein nach oben offener, im hier dargestellten und bevorzugten Ausführungsbeispiel mit Lüftungs- und/oder Ablaufdurchbrüchen 8 versehener Abstellkasten 9 für Flaschen, Bürsten, Schwämme od. dgl. vorgesehen. Im hier dargestellten Ausführungsbeispiel besteht die gesamte Ablagewandhalterung 1 aus einem stabilen, pflegeleichten Kunststoff in einstückiger Ausführung.

Fig. 1 macht deutlich, daß die Ablagewanne 7 und der Abstellkasten 9 nebeneinander mit in etwa gleicher Höhe befindlichen Böden angeordnet sind. Die damit verbundenen Vorteile sind im allgemeinen Teil der Beschreibung schon erläutert worden.

Fig. 1, 2 und 5 zeigen im Zusammenhang, daß bei dieser Ablagewandhalterung 1 zusätzlich eine als liegende Öse ausgeführte Tubenhalterung 10 vorgesehen ist. Die Tubenhalterung 10 sollte für übliche Tuben eine lichte Breite von ca. 10 bis 14 mm, insbesondere von ca. 12 mm aufweisen. Das entspricht üblichen im Badbereich benutzten Tuben für Pflegeprodukte. In dem relativ großvolumigen Abstellkasten 9 würden Tuben häufig umfallen und dann am Boden schlecht zu erreichen sein. Große Tuben würden aber auch die Ablagewanne 7 großflächig belegen. So bietet die Tubenhalterung 10 einen idealen Platz zur Aufbewahrung von Tuben. Die Integration der Tubenhalterung 10 gelingt dabei dadurch gut, daß die Tubenhalterung 10 zwischen der Ablagewanne 7 und dem Abstellkasten 9 angeordnet, die Öse also von der Rückwand 6, den Seitenrändern der Ablagewanne 7 und des Abstellkastens 9 und einem vorderen Quersteg 11 gebildet ist. Ein glatter Quersteg 11 würde zu einer überall in gleicher Höhe umlaufenden Auflagefläche für das Ende der Tube führen. Damit wäre das Ende der Tube mitunter etwas schwierig zu erfassen. Folglich empfiehlt es sich, wie im hier dargestellten Ausführungsbeispiel geschehen, den Quersteg 11 nach unten bogenförmig abzusenken. An der zugreifbaren Schmalseite der Tubenhalterung 10 kann man so das Ende einer Tube ohne Probleme unterfassen und die Tube leicht anheben, um sie dann besser ergreifen zu können.

Gleiches wie mit einem nach unten bogenförmig abgesenkten Quersteg 11 würde man auch durch eine dünnere Ausführung des Querstegs oder durch Weglassen des Querstegs überhaupt, also dadurch erreichen, daß die Öse nach vorn offen ist.

Für sich im Badezimmerbereich durchaus bekannt sind Magnethalterungen für Seife. Das sind in einer Kunststoffhalterung gefaßte kleine Magnete, an denen ein mit einem tellerartigen Metallteil versehenes Seifenstück durch Magnetkraft gehalten "angeklickt" werden kann. Es gilt nun für die dargestellte Ablagewandhalterung 1, daß an der Unterseite der Ablagewanne 7 und/oder an der Unterseite des Abstellkastens 9 eine Magnethalterung 12 für ein Stück Seife od. dgl. angeordnet ist. Befinden sich zwei Magnethalterungen 12 an der Ablagewandhalterung 1 - beide an der Ablagewanne 7, beide am Abstellkasten 9 oder, wie dargestellt, auf beide Bereiche verteilt - so, kann man zwei Stück Seife anhängen. Der wesentliche Effekt dieser Maßnahme ist im allgemeinen Teil der Beschreibung schon angesprochen worden.

Die in der Zeichnung dargestellte Ablagewandhalterung 1 zeichnet sich befestigungstechnisch dadurch aus, daß die Rückwand 6 doppelwandig gestaltet und der rückwärtige Wandteil 13 nur teilweise, nämlich im wesentlichen nur an den umlaufenden Rändern, den Aufhängeösen 14 und den Klebeflächen 5, ausgebildet bzw. körperlich vorhanden ist. Die doppelwandige Ausführung der Rückwand 6 hat den erheblichen Vorteil, daß für die Befestigung mit Hilfe von Befestigungsschrauben die erforderlichen Bohrungen bzw. Aufhängeösen 4 verdeckt angeordnet sein können, so daß die Ablagewandhalterung 1 ein optimales äußeres Bild bietet. Außerdem ist es möglich, die Befestigungsschrauben vorab ohne angebrachte Ablagewandhalterung 1 in die Wand 2 einzuschrauben und die Ablagewandhalterung 1 erst danach einzuhängen. Das ist handhabungstechnisch von erheblichem Vorteil.

Nicht dargestellt ist in den Figuren, daß die Böden der Ablagewanne 7 und des Abstellkastens 9 mit Wasserablauföffnungen versehen sein können, gezeigt sind nur Lüftungsdurchbrüche 8 am Abstellkasten 9, die im übrigen neben der Lüftungsfunktion auch designerische Funktion haben.

## Patentansprüche

1. Ablagewandhalterung (1) für Badezimmer od. dgl., mit einer an einer Wand (2) zu befestigenden Rückwand (6), einer von der Rückwand (6) etwa rechtwinklig abragenden Ablagewanne (7) für Pflegeprodukte, Kosmetika od. dgl., und einem unter Einschluß eines Teils der Rückwand (6) gebildeten, vorzugsweise nach oben offenen, ggf. mit Lüftungs- und/oder Ablaufdurchbrüchen (8) versehenen Abstellkasten (9) für Flaschen, Bürsten, Schwämme od. dgl., **dadurch gekennzeichnet,** daß die Ablagewanne (7) und der Abstellkasten (9) nebeneinander mit in etwa gleicher Höhe befindlichen Böden angeordnet sind, daß zusätzlich eine als liegende Öse ausgeführte Tubenhalterung (10) vorgesehen ist und daß die Tubenhalterung (10) zwischen der Ablagewanne (7) und dem Abstellkasten (9) angeordnet, die Öse also von der Rückwand (6), den Seitenrändern der Ablagewanne (7) und des Abstellkastens (9) und einem vorderen Quersteg (11) gebildet ist.

2. Ablagewandhalterung (1) nach Anspruch 1, dadurch gekennzeichnet, daß der Quersteg (11) nach unten bogenförmig abgesenkt ist.

3. Ablagewandhalterung (1) nach Anspruch 1, dadurch gekennzeichnet, daß die Öse nach vorn offen ist.

4. Ablagewandhalterung (1) nach einem der Ansprüche 1 bis 3, dadurch gekennzeichnet, daß die Ablagewanne (7) und der Abstellkasten (9) nebeneinander mit in etwa gleicher Höhe befindlichen Böden angeordnet sind und daß an der Unterseite der Ablagewanne (7) und/oder an der Unterseite des Abstellkastens (9) eine Magnethalterung (12) für ein Stück Seife od. dgl. angeordnet ist.

5. Ablagewandhalterung (1) nach einem der Ansprüche 1 bis 4, dadurch gekennzeichnet, daß die Rückwand (6) doppelwandig gestaltet ist.

6. Ablagewandhalterung (1) nach Anspruch 5, dadurch gekennzeichnet, daß der rückwärtige Wandteil (13) nur teilweise, nämlich im wesentlichen nur an den umlaufenden Rändern, den Aufhängeösen (4) und den Klebeflächen (5), ausgebildet bzw. körperlich vorhanden ist.

7. Ablagewandhalterung (1) nach einem der Ansprüche 1 bis 6, dadurch gekennzeichnet, daß in den Böden der Ablagewanne (7) und/oder des Abstellkastens (9) Wasserablauföffnungen vorgesehen sind.

8. Ablagewandhalterung (1) nach einem der Ansprüche 1 bis 7, dadurch gekennzeichnet, daß die gesamte Ablagewandhalterung (1), ggf. mit Ausnahme der in den Magnethalterungen (12) angeordneten Magnete, aus einem stabilen, pflegeleichten Kunststoff besteht.

9. Ablagewandhalterung (1) nach Anspruch 8, dadurch gekennzeichnet, daß die gesamte Ablagewandhalterung (1) als einstückiges Spritzgußteil ausgeführt ist.

## Claims

1. A wall-mounted storage unit (1) for bathrooms or the like, with a rear wall (6) for fastening to the wall (2), a storage tray (7) for personal care products, cosmetics or the like projecting approximately at right angles from the rear wall (6), and a storage compartment (9) for bottles, brushes, sponges or the like, which storage compartment is formed including a part of the rear wall (6), is preferably open at the top, and is possibly provided with ventilation and/or drainage openings (8), characterised in that the storage tray (7) and the storage compartment (9) are disposed side by side with their bases located at about the same height, that in addition a tube holder (10) constructed as a horizontal loop is provided, and that the tube holder (10) is disposed between the storage tray (7) and the storage compartment (9), and the loop is therefore formed from the rear wall (6), from the side edges of the storage tray (7) and of the storage compartment (9), and from a frontal transverse web (11).

2. A wall-mounted storage unit (1) according to Claim 1, characterised in that the transverse web (11) is lowered downwards in the shape of an arc.

3. A wall-mounted storage unit (1) according to Claim 1, characterised in that the loop is open at the front.

4. A wall-mounted storage unit (1) according to any one of Claims 1 to 3, characterised in that the storage tray (7) and the storage compartment (9) are disposed side by side with their bases located at about the same height, and that a magnetic holder (12) for a piece of soap or the like is disposed on the underside of the storage tray (7) and/or on the underside of the storage compartment (9).

5. A wall-mounted storage unit (1) according to any one of Claims 1 to 4, characterised in that the rear wall (6) is fashioned as a double wall.

6. A wall-mounted storage unit (1) according to Claim 5, characterised in that the wall part (13) at the back is only partially formed or only partially physically exists, namely essentially only at the surrounding edges, at the suspension eyelets (4) and at the adhesive surfaces (5).

7. A wall-mounted storage unit (1) according to any one of Claims 1 to 6, characterised in that water drainage openings are provided in the bases of the storage tray (7) and/or of the storage compartment (9).

8. A wall-mounted storage unit (1) according to any one of Claims 1 to 7, characterised in that the complete wall-mounted storage unit (1), possibly with the exception of the magnets disposed in the magnetic holders (12), consists of a stable plastic which is easy to care for.

9. A wall-mounted storage unit (1) according to Claim 8, characterised in that the complete wall-mounted storage unit (1) is constructed as a one-piece injection-moulded part.

## Revendications

1. Support mural de rangement (1) pour salles de bains ou analogues, muni d'une paroi dorsale (6) destinée à être fixée contre un mur (2), une cuvette (7) servant à déposer des articles faisant saillie de manière approximativement à angle droit par rapport à la paroi dorsale (6) destinée à des produits de soins corporels, à des produits cosmétiques ou analogues, et d'une boîte de rangement (9) destinée à des bouteilles, des brosses, des éponges ou analogues, formée à l'inclusion d'une partie de la paroi dorsale (6), de préférence ouverte vers le haut et éventuellement munie d'ouvertures d'aération et/ou d'écoulement, caractérisé en ce que la cuvette (7) servant à déposer des articles et la boîte de rangement (9) sont disposées l'une à côté de l'autre avec des fonds se trouvant à peu près à la même hauteur, en ce qu'on prévoit, en outre, un support (10) prévu pour des tubes, réalisé en un oeillet horizontal et en ce que le support (10) prévu pour des tubes est disposé entre la cuvette (7) servant à déposer des articles et la boîte de rangement (9), l'oeillet étant ainsi formé par la paroi dorsale (6), par les bords latéraux de la cuvette (7) servant à déposer des articles et de la boîte de rangement (9), ainsi que par une barre transversale antérieure (11).

2. Support mural de rangement (1) selon la revendication 1, caractérisé en ce que la barre transversale (11) est abaissée en formant un arc dirigé vers le bas.

3. Support mural de rangement (1) selon la revendication 1, caractérisé en ce que l'oeillet est ouvert vers l'avant.

4. Support mural de rangement (1) selon l'une quelconque des revendication 1 à 3, caractérisé en ce que la cuvette (7) servant à déposer des articles et la boîte de rangement (9) sont disposées l'une à côté de l'autre avec des fonds se trouvant approximativement à même hauteur, et en ce que, contre la face inférieure de la cuvette (7) servant à déposer des articles et/ou contre la face inférieure de la boîte de rangement (9), on dispose un support magnétique (12) destiné à un morceau de savon ou analogues.

5. Support mural de rangement (1) selon l'une quelconque des revendication 1 à 4, caractérisé en ce que la paroi dorsale (6) est réalisée en une double paroi.

6. Support mural de rangement (1) selon la revendication 1, caractérisé en ce que la partie de paroi (13) tournée vers l'arrière n'est réalisée que partiellement, notamment contre les bords périphériques, contre les oeillets de suspension et contre les surfaces adhésives (5) ou bien est matériellement présente seulement en partie.

7. Support mural de rangement (1) selon l'une quelconque des revendication 1 à 6, caractérisé en ce que, dans les fonds de la cuvette (7) servant à déposer des articles et/ou de la boîte de rangement (9), on prévoit des ouvertures pour l'écoulement de l'eau.

8. Support mural de rangement (1) selon l'une quelconque des revendication 1 à 7, caractérisé en ce que le support mural de rangement (1) dans son ensemble, éventuellement à l'exception des aimants disposés dans les supports magnétiques (12) est constitué en une matière synthétique stable et d'entretien facile.

9. Support mural de rangement (1) selon la revendication 8, caractérisé en ce que le support mural de rangement (1) dans son ensemble est réalisé en un élément en une seule pièce moulé par injection.
